# EUROPÄISCHE PATENTSCHRIFT

(11) **EP 1 989 387 B1**
(45) Veröffentlichungstag und Bekanntmachung des Hinweises auf die Patenterteilung: **30.06.2010**
(21) Anmeldenummer: 07711559.0
(22) Anmeldetag: 16.02.2007
(51) Int. Cl.: E06B 9/165

(54) **PROFILSEGMENT UND VERFAHREN ZU SEINER HERSTELLUNG**
PROFILE SEGMENT AND METHOD FOR PRODUCING IT
SEGMENT PROFILE ET PROCEDE POUR SA FABRICATION

(30) Priorität: 20.02.2006 DE 102006008142
(43) Veröffentlichungstag der Anmeldung: 12.11.2008
(73) Patentinhaber: REHAU AG + Co, 95111 Rehau (DE)
(72) Erfinder: Härder, Lukas, 97616 Bad Neustadt (DE); Griesshammer, Klaus, 95111 Rehau (DE)
(86) Internationale Anmeldenummer: PCT/EP2007/001357
(87) Internationale Veröffentlichungsnummer: WO 2007/096093

(56) Entgegenhaltungen:
- EP-A1- 0 671 536
- WO-A-2004/104355
- DE-A1- 3 508 849

## Beschreibung

Die Erfindung bezieht sich auf ein Profilsegment nach dem Oberbegriff des Anspruchs 1 und ein Verfahren zur Herstellung eines solchen Profilelements nach dem Oberbegriff des Anspruchs 12.

Ein solches Profilelement ist aus der EP 0 671 536 A1 bekannt.

Aus der DE 35 08 849 A1 ist ein ähnliches Profilsegment bekannt. Hierbei sind die Abschnitte des aus Kunststoff bestehenden Profilsegmentes einstückig miteinander verbunden und derart angeordnet, dass die beiden Abschnitte eine im Wesentlichen V-förmige Querschnittsgeometrie aufweisen. Zur Bildung eines bezüglich seines Querschnitts geschlossenen Hohlprofils werden die Abschnitte im Bereich der einstückigen Verbindung erwärmt, wodurch eine Erweichung des Kunststoffs bewirkt wird. In diesem Zustand lassen sich die beiden Abschnitte so weit aufeinander zu bewegen, dass die an den Abschnitten angeordneten Rastmittel in Eingriff miteinander gelangen können.

Nachteilig bei dem aus dem Stand der Technik bekannten Profilsegment ist die Tatsache, dass eine Bearbeitung der Abschnitte des Profilsegments aufgrund der beschriebenen Querschnittsgeometrie Schwierigkeiten bereitet. Sollen beispielsweise in die Abschnitte Löcher durch Stanzen eingebracht werden, so sind speziell geformte Gegenhalter notwendig, welche die Abschnitte während der Bearbeitung unterstützen, so dass ein Brechen oder Reißen der Abschnitte vermieden wird, bzw. eine stanzende Bearbeitung der Abschnitte überhaupt ermöglicht wird. Hierbei ist ebenso von Nachteil, dass die Stanzwerkzeuge in unterschiedlichen Ebenen arbeiten müssen, was die gleichzeitige Bearbeitung beider Abschnitte deutlich erschwert. Ein Nacheinanderbearbeiten der beiden Abschnitte ist zwar möglich, jedoch sehr zeitintensiv.

Ähnliche Schwierigkeiten ergeben sich beispielsweise beim Bedrucken oder Beschichten der nach außen liegenden Seiten der Abschnitte. Auch hier müssen entweder die entsprechenden Bedruck- oder Beschichtungsvorrichtungen der komplexen Geometrie des Profilsegmentes angepasst werden, was möglicherweise nur durch zwei separate Vorrichtungen gelingt. Oder aber es wird zuerst einer der Abschnitte bearbeitet und nach einer entsprechenden Rotation des Profilsegmentes wird der zweite Abschnitt bearbeitet.

Ist dagegen eine Bearbeitung der nach innen weisenden Seite der Abschnitte geplant - beispielsweise durch einen Pressprozess, bei dem auf den nach außen weisenden Seiten der Abschnitte ein erhabenes Profil realisiert werden soll - so wird dies durch die schlechte Zugänglichkeit der nach innen weisenden Seite der Abschnitte erschwert bzw. vollkommen verhindert.

Weiterhin von Nachteil ist die umständliche Erwärmung der Verbindungsstelle der Abschnitte, um eine entsprechende Umformung zu einem geschlossenen Profil zu realisieren.

Aufgabe der Erfindung ist es daher, ein Profilsegment zu schaffen, welches die aufgeführten Nachteile des Standes der Technik vermeidet.

Diese Aufgabe wird erfindungsgemäß gelöst durch ein Profilsegment nach Anspruch 1 und ein Verfahren zur Herstellung desselben nach Anspruch 12.

Weitere vorteilhafte Ausgestaltungen sind in den Unteransprüchen beschrieben.

Das erfindungsgemäße Profilsegment der eingangs genannten Art ist gegenüber dem gattungsgemäßen Profilsegment dadurch verbessert, dass einer der Abschnitte wenigstens mit einer seiner Längsseiten, mit einer dieser gegenüberliegenden Längsseite eines benachbarten dieser Abschnitte zumindest abschnittsweise beweglich über ein Verbindungsmittel verbunden ist, so dass die Abschnitte ein bezüglich ihres Querschnittes geschlossenes Profil bilden, überführbar sind.

Es hat sich gezeigt, dass durch die beschriebene bewegliche Verbindung über das Verbindungsmittel die Abschnitte dergestalt anordnungsbar sind, dass eine leichte und effiziente Bearbeitung der Abschnitte des Profilsegments ermöglicht wird.

Beispielsweise lassen sich die Abschnitte nebeneinander und im Wesentlichen in einer Ebene liegend anordnen, wodurch sich die Bearbeitung besonders einfach gestaltet. So können die Abschnitte in besagter Anordnung auf einer ebenen Unterlage abgelegt und von Maschinen bearbeitet werden, deren Werkzeug ebenfalls nur in einer Ebene ausgerichtet sind. Dies erlaubt eine sehr rationelle und kostengünstige Fertigung.

Erfindungsgemäß ist das Verbindungsmittel als Filmscharnier oder Weichscharnier ausgebildet, und die Abschnitte sind in einem von 180° zueinander anordnungsbar. Dadurch ist eine weitgehende Lageänderung der Abschnitte möglich, so dass eine optimierte Anpassung an die Fertigungsbedingungen möglich ist.

Ebenso kann von Vorteil sein, dass das Verbindungsmittel zumindest mit einem der Abschnitte, vorzugsweise mit beiden Abschnitten einstückig ausgebildet ist. Hierdurch gelingt eine sehr einfache und effektive Art der Verbindung mit deutlichen Vorteilen bezüglich der Produktion.

Es kann weiterhin von Vorteil sein, dass das Verbindungsmittel zumindest mit einem der Abschnitte, vorzugsweise mit beiden Abschnitten stoffschlüssig verbunden ist. Dadurch ist eine besonders flexible Art der Verbindung möglich. Es liegt jedoch auch im Rahmen der Erfindung, das Verbindungsmittel kostengünstig als Filmscharnier auszubilden.

Zudem kann es von Vorteil sein, dass das Verbindungsmittel zumindest mit einem der Abschnitte, vorzugsweise mit beiden Abschnitten formschlüssig verbunden ist. Hieraus folgt eine sehr zuverlässige und kostengünstige Art der Verbindung.

Außerdem kann es von Vorteil sein, dass das Verbindungsmittel ein Gelenkelement ist. Auch hieraus resultiert eine besonders flexible Verbindung.

Vorteilhaft kann sein, dass zumindest einer der Abschnitte und das mit diesem verbundene Verbindungsmittel, vorzugsweise sämtliche Abschnitte des Profilsegments und das oder die mit diesem/diesen verbundene/verbundenen Verbindungsmittel, durch einen Extrusionsprozess oder durch einen Coextrusionsprozess herstellbar ist bzw. sind. Diese Prozesse gewährleisten eine kontinuierliche und damit effiziente und preisgünstige Herstellung der Profilsegmente.

Es kann sich als günstig erweisen, wenn die Abschnitte zumindest an den mit dem Verbindungsmittel verbundenen Längsseiten gegenüberliegenden Längsseiten verbindbar sind. Dadurch kann eine sichere und verlässliche Verbindung der beiden Abschnitte realisiert werden.

Ebenso kann sich als günstig erweisen, wenn die Abschnitte formschlüssig und/oder stoffschlüssig miteinander verbindbar sind. Dies garantiert eine besonders stabile Verbindung.

Weiterhin kann es sich als günstig erweisen, wenn die Abschnitte über zumindest ein Befestigungsmittel, vorzugsweise über ein Rastmittel, miteinander verbindbar sind. Diese Befestigungsmittel erlauben ebenfalls eine sichere, verlässliche Verbindung, wobei die Verbindung montagetechnisch sehr leicht und schnell realisiert werden kann.

Vorteilhaft kann auch sein, dass die Abschnitte und/oder das Verbindungsmittel aus einem polymeren Material, vorzugsweise aus einem thermoplastischen Polymer wie Polypropylen oder Polyvinylchlorid sind. Derartige Materialien lassen sich einfach verarbeiten und besitzen darüber hinaus günstige mechanische Eigenschaften bei gleichzeitig niedrigem Preis.

Außerdem kann es vorteilhaft sein, dass das Verbindungsmittel aus einem elastomeren bzw. elastomerartigeh Material ist, vorzugsweise aus Silikon, Kautschuk, Polyurethan, Weich-PVC, einem Styorol-Ethenbuten-Styrol-Compound (SEBS-Compound) oder einem thermoplastischen Elastomer. Diese Materialien sind hochflexibel und erlauben damit eine äußerst bewegliche Verbindung der Abschnitte.

Es kann von Vorteil sein, dass zumindest einer der Abschnitte wenigstens eine Durchgangsöffnung aufweist. Dies kann günstig sein beim Einsatz des montierten Profilsegments, beispielsweise in einem Rollladen, hinsichtlich einer beabsichtigten Schalldämmung.

Zudem kann es von Vorteil sein, dass zumindest an einem der Abschnitte ein Element, vorzugsweise ein schalldämmendes Element, angeordnet ist. Dies wirkt sich günstig hinsichtlich des Schallschutzes beim Einsatz des montierten Profilsegmentes, beispielsweise in einem Rollladen, aus.

Dabei kann es von Vorteil sein, dass das Element aus einem luft- bzw. schalldurchlässigen Material wie Vlies oder aus einem porösen Material, wie Schaum, besteht. Diese Materialien eignen sich insbesondere für den Schallschutz. Es liegt jedoch auch im Rahmen der Erfindung, dass das Element als Dekorelement ausgebildet ist.

Die Erfindung bezieht sich zudem auf ein Verfahren zur Herstellung eines Profilsegmentes nach Anspruch 12. Es umfasst die Schritte: Erzeugen des Profilsegments mit zumindest zwei in Längsrichtung des Profilsegments verlaufender und beweglich miteinander verbundener Abschnitte, wobei das Profilsegment ein bezüglich seines Querschnitts offenes Profil aufweist, in einen Zustand, in dem sein Querschnitt ein geschlossenes Profil aufweist.

Das erfindungsgemäße Verfahren erlaubt auf einfache Weise das nach dem Erzeugen des Profilsegments durchzuführende Bearbeiten und/oder Konfektionieren des Profilsegments, indem die das Profilsegment bildenden Abschnitte beweglich miteinander verbunden sind, und das Profilsegment nach dem Herstellen zunächst ein bezüglich seines Querschnitts offenes Profil aufweist. Auf diese Weise ist es beispielsweise möglich, die Abschnitte nebeneinander und im Wesentlichen in einer Ebene liegend anzuordnen, und in diesem Zustand auf einer entsprechenden ebenen Unterlage abzulegen. Hierdurch erfahren die Abschnitte die zur Bearbeitung notwendige Unterstützung, wobei die besagte Unterstützung sehr leicht realisiert werden kann. Durch die zuvor beschriebene, nebeneinander liegende Anordnung ist darüber hinaus eine sehr gute Zugänglichkeit zu den jeweiligen Oberflächen der Abschnitte gegeben. Dies erlaubt neben der erwähnten leichten mechanischen Bearbeitbarkeit auch eine leichte Konfektionierung der Abschnitte, beispielsweise durch Beschichten, Bedrucken, Kaschieren oder Hinterspritzen.

Zudem können auf einfache Weise Einlegeteile, wie z. B. Schalldämmmatten, thermische Dämmmatten oder Designelemente sehr leicht in den bzw. die Abschnitte eingebracht werden. Durch das beschriebene Verfahren ist es außerdem möglich, Profile mit großen Deckbreiten ohne innere Versteifungsstege zu realisieren.

Nach dem Bearbeiten und/oder Konfektionieren können die behandelten Abschnitte leicht entweder manuell oder maschinell zusammengeklappt werden, wodurch aus dem vormals offenen Querschnittsprofil ein geschlossenes Querschnittsprofil resultiert.

Es kann von Vorteil sein, dass das Profilsegment durch einen Extrusionsprozess, vorzugsweise durch einen Coextrusionsprozess, hergestellt wird. Die Extrusion erlaubt eine sehr rationelle Fertigung, insbesondere bei lang gestreckten Profilsegmenten. Insbesondere bei der Verwendung eines die Abschnitte verbindenden Weichschamiers, beispielsweise aus einem elastomeren Material, bietet sich der Coextrusionsprozess an. Dabei kann in einem Prozessschritt die Kombination des Verbindungsmittels mit den Abschnitten trotz vollkommen unterschiedlicher Materialien von Verbindungsmitteln und den Abschnitten vollzogen werden.

Vorteilhaft kann ebenso sein, dass wenigstens einer der Abschnitte materialabtragend bearbeitet wird, vorzugsweise durch Stanzen, Bohren, Fräsen oder Lasern. Dies kann für den Einsatz des montierten Profilsegments, beispielsweise in einem Rollladen, vorteilhaft sein.

Zudem kann von Vorteil sein, dass die Abschnitte von der Seite bearbeitet werden, die nach Überführung von dem offenen Profil bildenden Zustand in den geschlossenen Profilebildenden Zustand innenliegend sind. Dadurch kann ein besseres Erscheinungsbild des montierten Profilsegments erzielt werden.

Es kann sich als günstig erweisen, wenn die Abschnitte während der Bearbeitung, zumindest abschnittsweise, in Anlage mit einer als Gegenhalter fungierenden Oberfläche sind. Dadurch wird eine leichte Bearbeitung der Abschnitte ermöglicht, und die Gefahr des Brechens oder Reißens der Abschnitte wird reduziert.

Ebenso kann es sich als günstig erweisen, wenn wenigstens einer der Abschnitte in einem Pressprozess bearbeitet wird. Dies kann vorteilhaft sein hinsichtlich des Erscheinungsbildes des montierten Profilsegments.

Außerdem kann es sich als günstig erweisen, wenn wenigstens einer der Abschnitte materialauftragend bearbeitet wird, vorzugsweise durch Bedrucken, Beschichten, Hinterspritzen oder Kaschieren. Dies wirkt sich ebenso vorteilhaft auf das Erscheinungsbild des montierten Profilsegments aus.

Es kann vorteilhaft sein, dass wenigstens in einen Abschnitt zumindest eine Durchgangsöffnung eingebracht wird. Dies kann sich günstig auswirken auf den Einsatz des montierten Profilsegments, beispielsweise in einem Rollladen, insbesondere mit Hinsicht auf einen Schallschutz.

Es kann weiterhin vorteilhaft sein, dass wenigstens an einem Abschnitte ein Element angebracht wird, vorzugsweise ein schalldämmendes Element. Dies bringt ebenso Vorteile hinsichtlich des Schallschutzes bei dem montierten Profilsegment, beispielsweise beim Einsatz in einen Rollladen.

Dabei kann vorteilhaft sein, dass das Element nach dem Bearbeiten des Profilsegments angebracht wird. Dies bringt fertigungstechnische Vorteile mit sich.

Die Merkmale und Vorteile der Erfindung, werden eingehender in der nachstehenden Beschreibung dargelegt, wobei auf die beigefügten Zeichnungen Bezug genommen wird, auf denen Folgendes dargestellt ist:
- Figur 1a: Querschnittsdarstellung einer Ausführungsform des erfindungsgemäßen Pro- filsegmentes in unmontiertem Zustand,
- Figur 1 b: Querschnittsdarstellung des erfindungsgemäßen Profilsegments nach Figur 1a in montiertem Zustand,
- Figur 2a: Querschnittsdarstellung einer Ausführungsform des erfindungsgemäßen Pro- filsegments in unmontiertem Zustand mit in den Abschnitten eingebrachten Durchgangsöffnungen,
- Figur 2b: Draufsichtdarstellung des erfindungsgemäßen Profilsegments nach Figur 2a,
- Figur 3: Querschnittsdarstellung dreier miteinander verbundener und montierter erfin- dungsgemäßer Profilsegmente,

Figur 1 a zeigt eine Querschnittsdarstellung einer Ausführungsform des erfindungsgemäßen Profilsegments in unmontiertem Zustand.

Das Profilsegment 1 umfasst die beiden Abschnitte 2, 3 und das die beiden Abschnitte verbindende Verbindungsmittel 4. Dabei sind die beiden Abschnitte 2,3 nebeneinander liegend angeordnet. Die Abschnitte 2,3 weisen im Wesentlichen die gleiche Breite auf, beispielsweise etwa 28 mm. Die Wandstärke der Abschnitte 2,3 ist im Wesentlichen gleich und beträgt beispielsweise 1,3 mm. Andere Breiten und Wandstärken sind ebenso möglich. Die Abschnitte 2,3 sind aus Kunststoff, vorzugsweise aus Polypropylen oder Polyvinylchlorid. Das als Weichscharnier fungierende Verbindungsmittel 4 besteht aus einem elastomeren bzw. elastomerartigem Material, vorzugsweise aus Polyurethan, Weich-PVC, Silikon, Kautschuk, einem Styrol-Ethenbuten-Styrol-Compound oder einem thermoplastisch verarbeitbaren Elastomer. Die Abschnitte 2, 3 und das Verbindungsmittel 4 sind stoffschlüssig miteinander verbunden. Ebenso ist eine formschlüssige Verbindung denkbar. Die Abschnitte 2,3 weisen jeweils zwei Befestigungsmittel 5 auf, die als Rastmittel ausgebildet sind. An einem der Abschnitte 3 sind Verbindungselemente 8, 9 angeordnet, die zum Verbinden des Profilsegments 1 mit weiteren Profilsegmenten dienen. Dabei ist das Verbindungselement 9 einstückig mit dem Abschnitt 3 verbunden, während das Verbindungselement 8 über den als Weichscharnier fungierenden elastischen Abschnitt 10 mit dem Abschnitt 3 verbunden ist. Ebenso kann das Verbindungselement 8 einstückig mit dem Abschnitt 3 ausgeführt sein. Der elastische Abschnitt 10 besteht aus einem elastomeren bzw. elastomerartigen Material. Die Verbindungselemente 8, 9 weisen im Wesentlichen eine zueinander komplementäre Geometrie auf. An einem der Abschnitte 2 ist ein schalldämmendes Element 7 angeordnet. Elemente mit anderen Funktionen sind ebenfalls möglich. Das schalldämmende Element 7 besitzt im Wesentlichen die gleiche Lange wie der Abschnitt 2 und wird durch die Befestigungsmittel 5 in seiner Lage fixiert. Andere Anordnungen, in denen das Element 7 an anderen Positionen angeordnet ist bzw. das Element 7 andersartig filiert ist, sind ebenso möglich. Das Element 7 weist in diesem Ausführungsbeispiel im Wesentlichen die gleiche Wandstärke wie die Abschnitte 2, 3 auf.

Figur 1b zeigt den Querschnitt des erfindungsgemäßen Profilsegments 1 gemäß Figur 1a in montiertem bzw. zusammengeklappten Zustand.

Die in unmontiertem Zustand nebeneinander liegend angeordneten Abschnitte 2, 3 sind nun im Wesentlichen übereinander angeordnet. Die Befestigungsmittel 5 der Abschnitte 2, 3 befinden sich in gegenseitigem Eingriff, und es resultiert eine geschlossene Hohlprofilstruktur. Ein Teil eines Befestigungsmittels 5 befindet sich in Kontakt mit dem schalldämmenden Element 7.

Die Figuren 2a und 2b zeigen eine zweite Ausführungsform des erfindungsgemäßen Profilsegments 1. Figur 2a zeigt das entsprechende Profilsegment 1 im Querschnitt, während Figur 2b eine korrespondierende Draufsicht darstellt. In den Figuren 2a und 2b wurden die gleichen Bezugsnummern wie in den Figuren 1a und 1b zur Bezeichnung identischer oder entsprechender Elemente verwendet.
Gegenüber der vorstehenden Beschreibung weisen die Abschnitte 2, 3 eine Änderung dergestalt auf, dass sie Durchgangsöffnungen 6 besitzen. Diese Durchgangsöffnungen 6 sind im Wesentlichen kreisförmig. Benachbarte Durchgangsöffnungen 6 weisen im Wesentlichen den gleichen Abstand zueinander auf. Die Durchgangsöffnungen 6 des Abschnitts 2 sind größer als die Durchgangsöffnungen 6 des Abschnitts 3, wobei die Anzahl an Durchgangsöffnungen 6 des Abschnitts 3 größer ist, als die Anzahl an Durchgangsöffnungen 6 des Abschnitts 2 pro Längenabschnitt. Andere Anordnungen bzw. andere Geometrien der Durchgangsöffnungen 6 sind denkbar.

Figur 3 zeigt drei miteinander verbundene, montierte Profilsegmente mit Durchgangsöffnungen 6 in Abschnitt 3. Die Profilsegmente sind über die Verbindungselemente 8, 9, die sich in Eingriff miteinander befinden, verbunden. Die Abschnitte 3 der einzelnen Profilsegmente befinden sich zumindest abschnittsweise in gegenseitiger Anlage.

Nachfolgend wird die Wirkungs- und Funktionsweise der Erfindung näher erläutert.

Das Profilsegment 1 dient zum Bilden eines Hohlprofils, wobei mehrere dieser Hohlprofile miteinander verbindbar sind, um beispielsweise einen Rollladen zu bilden.
Bei dem aus dem Stand der Technik bekannten Profilsegment mit zwei einstückig miteinander verbundenen Abschnitten bilden besagte Abschnitte ein im Wesentlichen V-förmiges Querschnittsprofil. Nach entsprechender Bearbeitung wird das V-förmige Profil in ein geschlossenes Querschnittsprofil überführt, in dem die Verbindungsstelle der beiden Abschnitte erwärmt wird, die Abschnitte dann aufeinander zu bewegt werden und über Rastmittel miteinander verrastet werden. Die beschriebene V-förmige Geometrie bereitet jedoch große Schwierigkeiten bei der Bearbeitung des Profilsegmentes. Sollen beispielsweise Löcher in die Abschnitte gestanzt werden, so müssen dafür speziell gefertigte Gegenhalter verwendet werden, was den Fertigungsaufwand deutlich erhöht. Auch die beschriebene Erwärmung des Profilsegments ist aus rationellen und wirtschaftlichen Gesichtspunkten nachteilig.

Das erfindungsgemäße Profilsegment 1 hingegen lässt sich aufgrund der beweglichen Verbindung der Abschnitte 2, 3 in eine für die nachfolgende Verarbeitung günstige Form bringen. So lassen sich beispielsweise die beiden über das Verbindungsmittel 4 verbundenen Abschnitte 2,3 nebeneinander liegend anordnen. Das Verbindungsmittel 4 kann hierbei einstückig als Filmscharnier mit den Abschnitten ausgeführt sein, oder aber aus einem völlig anderem Werkstoff als die Abschnitte 2,3 bestehen. Günstig sind in diesem Zusammenhang elastomere Materialien, die eine besonders hohe Flexibilität gewährleisten. Die Verbindung kann hierbei form- oder stoffschlüssig mit den Abschnitten 2,3ausgeführt sein. Hierzu eignet sich insbesondere ein Coextrusionsverfahren. Auch eine gelenkige Verbindung der beiden Abschnitte 2,3 ist denkbar.

Sind die beiden Abschnitte 2, 3 des Profilsegments 1 wie beschrieben nebeneinander liegend angeordnet, ergibt sich eine besonders einfache Möglichkeit der Bearbeitung. Die Abschnitte können hierbei, auf einer als Gegenhalter fungierenden ebenen Unterlage platziert werden, welche das Profilsegment während der Bearbeitung unterstützt. Das zu bearbeitende Werkzeug kann dadurch in einer Ebene bewegt werden, was besonders für eine Onlinefertigung von Bedeutung ist.

Durch die bewegliche Verbindung der Abschnitte 2,3 des Profilsegments 1 und der damit verbundenen Freiheit bezüglich der Anordnung der beiden Abschnitte 2,3 zueinander, ist beispielsweise bei der oben beschriebenen nebeneinander liegenden Anordnung zudem eine sehr gute Zugänglichkeit für die Bearbeitung der Abschnitte 2,3 gegeben. So sind mechanische Bearbeitungsverfahren wie Bedrucken, Beschichten, Kaschieren oder Hinterspritzen sehr einfach realisierbar. Auch das Einbringen von Elementen 7 wie Schalldämmmatten, Vliese, thermische Dämmmatten oder Designelemente ist einfach zu bewerkstelligen.

Nach der Bearbeitung der Abschnitte 2,3 des Profilsegments 1 lassen sich diese sehr einfach über die bewegliche Verbindung zu einem geschlossenem Hohlprofil zusammenklappen, wobei die Abschnitte 2,3 beispielsweise über Rastmittel 5 verbunden werden. Denkbar sind auch Klebe- oder Schweißverbindungen. Eine besonders hohe mechanische Stabilität lässt sich über die Kombination von formschlüssiger mit stoffschtüssiger Verbindung realisieren. Es liegt jedoch auch im Rahmen der Erfindung, dass nur die Rastmittel 5 stoff- bzw. formschlüssig miteinander verbunden sind.

Über an den Abschnitten angeordnete Verbindungselemente 8, 9 lassen sich mehrere montierte Profilsegmente miteinander verbinden, wobei diese Verbindung vorzugsweise gelenkig ausgeführt ist. Möglich ist zudem, die Verbindungselemente 8,9 über ein Weichscharnier 10 mit den Abschnitten zu verbinden, was der Konstruktion aus mehreren miteinander verbundenen Profilsegmenten eine hohe Flexibilität verleiht.

Nachfolgend wird das erfindungsgemäße Verfahren zur Herstellung eines Profilsegments erläutert.

Bei dem erfindungsgemäßen Verfahren wird zunächst das Profilsegment 1 mit zumindest zwei in Längsrichtung verlaufender und beweglich miteinander verbundener Abschnitte 2,3; wobei das Profilsegment 1 ein bezüglich seines Querschnittes offenes Profil aufweiset, in einem Extrusionsverfahren erzeugt. Insbesondere zur Erzeugung eines Profilsegmentes 1, bei welchem die Abschnitte 2,3 und das sie verbindende Verbindungsmittel 8,9 aus unterschiedlichen Werkstoffen bestehen und/oder wenn zwischen den Abschnitten 2,3 und den Verbindungsmitteln 8,9 eine formschlüssige Verbindung realisiert werden soll, kann das Coextrusionsverfahren angewandt werden. Andere Herstellungsverfahren sind ebenso denkbar.
Nach Austritt aus dem Extrusionswerkzeug und einem eventuell vorgeschalteten Abkühlvorgang wird das extrudierte Profilsegment 1 über einen Gegenhalter geführt. Als Gegenhalter kann beispielsweise eine Gegenrolle eingesetzt werden, jedoch sind auch andere geometrische Formen des Gegenhalters möglich. Aufgrund der beweglichen Verbindung der Abschnitte 2,3 können diese in weitreichender Weise ihre Lage zueinander verändern, wodurch eine derartige Anordnung möglich ist, dass die Abschnitte 2,3 durch den Gegenhalter eine gute Stützwirkung erfahren. Vorzugsweise sind die Abschnitte 2,3 im Wesentlichen nebeneinander und in einer Ebene liegend angeordnet und werden über einen entsprechend geformten ebenen Gegenhalter geführt.
Andere Anordnungen der Abschnitte2,3, beispielsweise zur entsprechenden Anpassung an die Geometrie des Gegenhalters sind denkbar. Im Bereich des Gegenhalters erfolgt die Bearbeitung und/oder Konfektionierung der Abschnitte 2,3. Mechanische Bearbeitungsverfahren umfassen das Stanzen, das Bohren, das Fräsen, das Pressen bzw. das Lasern. Zur Konfektionierung können die Abschnitte 2,3 beschichtet, bedruckt, kaschiert oder hinterspritzt werden. Bei der Konfektionierung und insbesondere bei der mechanischen Bearbeitung werden die Abschnitte 2,3 durch den Gegenhalter gestützt, so dass ein Brechen oder Reißen der Abschnitte 2,3 wirkungsvoll verhindert wird.

Dadurch kann auf sonst übliche unterstützende Versteifungsstege verzichtet werden, und zudem sind Profilsegmente mit großen Deckbreiten ohne innere Versteifungsstege möglich.
Die beschriebenen mechanischen Bearbeitungsverfahren erfolgen dergestalt, dass die Abschnitte 2,3 von der Seite bearbeitet werden, die nach Überführung vom dem ein offenes Profil bildenden Zustand in den ein geschlossenes Profil bildenden Zustand innenliegend ist. Neben den zuvor erwähnten Konfektionierungsmaßnahmen kann die Konfektionierung auch über ein Einlegen eines Elementes 7 in die Abschnitte erfolgen. Bei dem Element 7 kann es sich um Schalldämmmatten, Vlies, thermische Dämmmatten, Designelemente oder Ähnliches handeln.

Nach dem Bearbeiten/Konfektionieren werden die Abschnitte 2,3 zusammengeklappt und miteinander verbunden, so dass das Profilsegment 1 aus dem Zustand, in dem sein Querschnitt ein offenes Profil aufweist, in einen Zustand, in dem sein Querschnitt ein geschlossenes Profil aufweist, vorzugsweise maschinell überführt. Die Verbindung erfolgt dabei über Rastmittel 5, die an den Abschnitten 2,3 ausgebildet sind. Ebenso ist eine Verschweißung bzw. Verklebung der Abschnitte 2,3 über bspw. die Rastmittel 5 möglich. Denkbar ist auch eine kombinierte Verbindung über Rastmittel 5 und Verklebung bzw. Verschweißung.

Die beschriebenen Verfahrensschritte erfolgen dabei online, eine Offline-Produktion ist ebenso denkbar.

## Patentansprüche

1. Profilsegment (1), das vorzugsweise mit zumindest einem benachbarten Profilsegment zum Bilden eines Rollladens verbindbar ist, und das zumindest zwei in Längsrichtung des Profilsegmentes verlaufende und miteinander verbundene Abschnitte (2, 3) zum Bilden eines bezüglich seines Querschnitts geschlossenen Hohlprofils aufweist, wobei einer der Abschnitte (2, 3) wenigstens mit einer seiner Längsseiten mit einer dieser gegenüberliegenden Längsseite eines benachbarten dieser Abschnitte zumindest abschnittsweise beweglich über ein Verbindungsmittel (4) verbunden ist, so dass die Abschnitte (2, 3) von einem unmontierten Zustand, in dem die Abschnitte (2, 3) ein bezüglich ihres Querschnitts offenes Profil bilden, in einen montierten Zustand, in welchem die Abschnitte (2, 3) ein bezüglich ihres Querschnitts geschlossenes Profil bilden, überführbar sind, **dadurch gekennzeichnet, dass** das Verbindungsmittel (4) als Filmscharnier oder Weichscharnier ausgebildet ist und die Abschnitte (2, 3) in einem Winkel von 180° zueinander anordnungsbar sind.

2. Profilsegment nach Anspruch 1, **dadurch gekennzeichnet, dass** das Verbindungsmittel (4) zumindest mit einem der Abschnitte (2, 3), vorzugsweise mit beiden Abschnitten einstückig ausgebildet ist.

3. Profilsegment nach zumindest einem der vorangegangenen Ansprüche, **dadurch gekennzeichnet, dass** das Verbindungsmittel (4) zumindest mit einem der Abschnitte (2, 3), vorzugsweise mit beiden Abschnitten stoffschlüssig verbunden ist.

4. Profilsegment nach zumindest einem der vorangegangenen Ansprüche, **dadurch gekennzeichnet, dass** das Verbindungsmittel (4) zumindest mit einem der Abschnitte (2, 3), vorzugsweise mit beiden Abschnitten formschlüssig verbunden ist.

5. Profilsegment nach zumindest einem der vorangegangenen Ansprüche, **dadurch gekennzeichnet, dass** das Verbindungsmittel (4) ein Gelenkelement ist.

6. Profilsegment nach zumindest einem der vorangegangenen Ansprüche, **dadurch gekennzeichnet, dass** zumindest einer der Abschnitte (2, 3) und das mit diesem verbundene Verbindungsmittel (4), vorzugsweise sämtliche Abschnitte des Profilsegments und das oder die mit diesem/diesen verbundene/verbundenen Verbindungsmittel, durch einen Extrusionsprozess oder durch einen Coextrusionsprozess herstellbar ist bzw. sind.

7. Profilsegment nach zumindest einem der vorangegangenen Ansprüche, **dadurch gekennzeichnet, dass** die Abschnitte (2, 3) formschlüssig und/oder stoffschlüssig miteinander verbindbar sind.

8. Profilsegment nach zumindest einem der vorangegangenen Ansprüche, **dadurch gekennzeichnet, dass** die Abschnitte (2, 3) über zumindest ein Befestigungsmittel (5), vorzugsweise über ein Rastmittel, miteinander verbindbar sind.

9. Profilsegment nach zumindest einem der vorangegangenen Ansprüche, **dadurch gekennzeichnet, dass** zumindest einer der Abschnitte (2, 3) wenigstens eine Durchgangsöffnung (6) aufweist.

10. Profilsegment nach zumindest einem der vorangegangenen Ansprüche, **dadurch gekennzeichnet, dass** zumindest an einem der Abschnitte (2, 3) ein Element (7), vorzugsweise ein schalldämmendes Element angeordnet ist.

11. Profilsegment nach zumindest einem der vorangegangenen Ansprüche, **dadurch gekennzeichnet, dass** das Element (7) aus einem luft- bzw. schalldurchlässigen Material wie Vlies oder aus einem porösen Material wie Schaum besteht.

12. Verfahren zur Herstellung eines Profilsegmentes nach einem der vorangegangenen Ansprüche, **dadurch gekennzeichnet, dass** das Verfahren folgende Schritte umfasst:
- Erzeugen des Profilsegmentes (1) mit zumindest zwei in Längsrichtung des Profilsegmentes verlaufenden und beweglich miteinander verbundenen Abschnitten (2, 3), wobei einer der Abschnitte (2, 3) wenigstens mit einer seiner Längsseiten mit einer dieser gegenüberliegenden Längsseite eines benachbarten dieser Abschnitte zumindest abschnittsweise beweglich über ein als Filmscharnier oder Weichscharnier ausgebildetes Verbindungsmittel (4) verbunden ist und die Abschnitte (2, 3) in einem Winkel von 180° zueinander anordnungsbar sind, wobei das Profilsegment ein bezüglich seines Querschnitts offenes Profil aufweist;
- Bearbeiten und/oder Konfektionieren des Profilsegments
- Überführung des Profilssegments aus dem Zustand, in dem sein Querschnitt ein offenes Profil aufweist, in einen Zustand, in dem sein Querschnitt ein geschlossenes Hohlprofil aufweist.

13. Verfahren nach Anspruch 12, **dadurch gekennzeichnet, dass** wenigstens in einen Abschnitt (2, 3) zumindest eine Durchgangsöffnung (6) eingebracht wird.

14. Verfahren nach Anspruch 12 oder 13, **dadurch gekennzeichnet, dass** wenigstens an einem Abschnitt ein Element (7) angebracht wird, vorzugsweise ein schalldämmendes Element.

## Claims

1. Profile segment (1) which can be connected preferably to at least one adjacent profile segment in order to form a roller shutter, and which has at least two interconnected portions (2, 3) which run in the longitudinal direction of the profile segment and are intended to form a hollow profile with a closed cross section, wherein one of the portions (2, 3) has at least one of its longitudinal sides connected to an opposite longitudinal side of an adjacent portion such that it can be moved, at least in certain regions, via connecting means (4), and therefore the portions (2, 3) can be transferred from an unmounted state, in which the portions (2, 3) form a profile with an open cross section, into a mounted state, in which the portions (2, 3) form a profile with a closed cross section, **characterized in that** the connecting means (4) is designed as a film hinge or flexible hinge and the portions (2, 3) can be arranged at an angle of 180° in relation to one another.

2. Profile segment according to Claim 1, **characterized in that** the connecting means (4) is formed in one piece at least with one of the portions (2, 3), preferably with both portions.

3. Profile segment according to at least one of the preceding claims, **characterized in that** the connecting means (4) is connected with material bonding at least to one of the portions (2, 3), preferably to both portions.

4. Profile segment according to at least one of the preceding claims, **characterized in that** the connecting means (4) is connected with positive locking at least to one of the portions (2, 3), preferably to both portions.

5. Profile segment according to at least one of the preceding claims, **characterized in that** the connecting means (4) is an articulation element.

6. Profile segment according to at least one of the preceding claims, **characterized in that** at least one of the portions (2, 3) and the connecting means (4) connected thereto, preferably all the portions of the profile segment and the connecting means connected thereto, can be produced by an extrusion process or by a coextrusion process.

7. Profile segment according to at least one of the preceding claims, **characterized in that** the portions (2, 3) can be connected to one another with positive locking and/or material bonding.

8. Profile segment according to at least one of the preceding claims, **characterized in that** the portions (2, 3) can be connected to one another via at least one fastening means (5), preferably via a latching means.

9. Profile segment according to at least one of the preceding claims, **characterized in that** at least one of the portions (2, 3) has at least one through-opening (6).

10. Profile segment according to at least one of the preceding claims, **characterized in that** an element (7), preferably a sound-insulating element, is arranged at least on one of the portions (2, 3).

11. Profile segment according to at least one of the preceding claims, **characterized in that** the element (7) consists of an air-permeable and/or sound-permeable material such as a nonwoven material or of a porous material such as foam.

12. Method for producing a profile segment according to one of the preceding claims, **characterized in that** the method comprises the following steps:
- producing the profile segment (1) with at least two portions (2, 3) which run in the longitudinal direction of the profile segment and are connected to one another in a movable manner, wherein one of the portions (2, 3) has at least one of its longitudinal sides connected to an opposite longitudinal side of an adjacent portion such that it can be moved, at least in certain regions, via a connecting means (4) designed as a film hinge or flexible hinge, and the portions (2, 3) can be arranged at an angle of 180° in relation to one another, the profile segment having a profile with an open cross section;
- processing and/or finishing off the profile segment;
- transferring the profile segment from the state in which its cross section has an open profile into a state in which its cross section has a closed hollow profile.

13. Method according to Claim 12, **characterized in that** at least one through-opening (6) is introduced at least into one portion (2, 3).

14. Method according to Claim 12 or 13, **characterized in that** an element (7), preferably a sound-insulating element, is fitted at least on one portion.

## Revendications

1. Segment profilé (1), qui peut de préférence être connecté à au moins un segment profilé adjacent pour former un volet roulant, et qui présente au moins deux portions (2, 3) s'étendant dans la direction longitudinale du segment profilé et connectées l'une à l'autre, pour former un profilé creux fermé par rapport à leur section transversale, l'une des portions (2, 3) étant connectée au moins en partie de manière mobile par le biais d'un moyen de connexion (4), au moins par l'un de ses côtés longitudinaux, à un côté longitudinal opposé à celui-ci d'une portion adjacente de ces portions, de sorte que les portions (2, 3) puissent être transférées d'un état démonté dans lequel les portions (2, 3) forment un profilé ouvert par rapport à leur section transversale, dans un état monté dans lequel les portions (2, 3) forment un profilé fermé par rapport à leur section transversale, **caractérisé en ce que** le moyen de connexion (4) est réalisé sous forme de charnière à film ou de charnière souple et les portions (2, 3) peuvent être disposées l'une par rapport à l'autre suivant un angle de 180°.

2. Segment profilé selon la revendication 1, **caractérisé en ce que** le moyen de connexion (4) est réalisé d'une seule pièce au moins avec l'une des portions (2, 3), de préférence avec les deux portions.

3. Segment profilé selon au moins l'une quelconque des revendications précédentes, **caractérisé en ce que** le moyen de connexion (4) est connecté par liaison de matière au moins à l'une des portions (2, 3), de préférence aux deux portions.

4. Segment profilé selon au moins l'une quelconque des revendications précédentes, **caractérisé en ce que** l'élément de connexion (4) est connecté par engagement par correspondance géométrique au moins à l'une des portions (2, 3), de préférence aux deux portions.

5. Segment profilé selon au moins l'une quelconque des revendications précédentes, **caractérisé en ce que** le moyen de connexion (4) est un élément articulé.

6. Segment profilé selon au moins l'une quelconque des revendications précédentes, **caractérisé en ce qu'**au moins l'une des portions (2, 3) et le moyen de connexion (4) connecté à celle-ci, de préférence toutes les portions du segment profilé et le ou les moyens de connexion connectés à celle-ci ou à celles-ci, peuvent être fabriqués par un processus d'extrusion ou par un processus de coextrusion.

7. Segment profilé selon au moins l'une quelconque des revendications précédentes, **caractérisé en ce que** les portions (2, 3) peuvent être connectées les unes aux autres par engagement par correspondance géométrique et/ou par liaison de matière.

8. Segment profilé selon au moins l'une quelconque des revendications précédentes, **caractérisé en ce que** les portions (2, 3) peuvent être connectées les unes aux autres par le biais d'au moins un moyen de fixation (5), de préférence par le biais d'un moyen d'encliquetage.

9. Segment profilé selon au moins l'une quelconque des revendications précédentes, **caractérisé en ce qu'**au moins l'une des portions (2, 3) présente au moins une ouverture de passage (6).

10. Segment profilé selon au moins l'une quelconque des revendications précédentes, **caractérisé en ce qu'**au moins sur l'une des portions (2, 3) est disposé un élément (7), de préférence un élément d'atténuation des sons.

11. Segment profilé selon au moins l'une quelconque des revendications précédentes, **caractérisé en ce que** l'élément (7) se compose d'un matériau perméable à l'air ou au son, comme un voile ou d'un matériau poreux comme une mousse.

12. Procédé de fabrication d'un segment profilé selon l'une quelconque des revendications précédentes, **caractérisé en ce que** le procédé présente les étapes suivantes :
- production du segment profilé (1) avec au moins deux portions (2, 3) s'étendant dans la direction longitudinale du segment profilé et connectées l'une à l'autre de manière mobile, l'une des portions (2, 3) étant connectée au moins en partie de manière mobile par le biais d'un moyen de connexion (4) réalisé sous forme de charnière à film ou de charnière souple, au moins par l'un de ses côtés longitudinaux, à un côté longitudinal opposé à celui-ci d'une portion adjacente de ces portions, et les portions (2, 3) pouvant être disposées l'une par rapport à l'autre suivant un angle de 180°, le segment profilé présentant un profilé ouvert par rapport à sa section transversale ;
- usinage et/ou confection du segment profilé ;
- transfert du segment profilé de l'état dans lequel sa section transversale présente un profilé ouvert, dans un état dans lequel sa section transversale présente un profilé creux fermé.

13. Procédé selon la revendication 12, **caractérisé en ce qu'**au moins une ouverture de passage (6) est pratiquée dans au moins une portion (2, 3).

14. Procédé selon la revendication 12 ou 13, **caractérisé en ce qu'**au moins sur une portion est monté un élément (7) de préférence un élément d'atténuation des sons.
